# EUROPÄISCHE PATENTSCHRIFT

(11) **EP 1 554 486 B1**
(45) Veröffentlichungstag und Bekanntmachung des Hinweises auf die Patenterteilung: **19.01.2011**
(21) Anmeldenummer: 03757927.3
(22) Anmeldetag: 09.10.2003
(51) Int. Cl.: F02M 37/10, F02M 1/16

(54) **PUMPENEINHEIT**
PUMP UNIT
ENSEMBLE POMPE

(30) Priorität: 26.10.2002 DE 10249953
(43) Veröffentlichungstag der Anmeldung: 20.07.2005
(73) Patentinhaber: Daimler AG, 70327 Stuttgart (DE); ROBERT BOSCH GMBH, 70469 Stuttgart (DE)
(72) Erfinder: GLENZ, Andreas, 71394 kernen i.R. (DE); HOLDER, Eberhard, 73734 Esslingen (DE); HOENIG, Guenter, 71254 Ditzingen (DE); MATT, Martin, 76646 Bruchsal-Untergrombach (DE); POSSELT, Andreas, 75417 Mühlacker (DE)
(74) Vertreter: Moore, Derek
(86) Internationale Anmeldenummer: PCT/EP2003/011156
(87) Internationale Veröffentlichungsnummer: WO 2004/038211

(56) Entgegenhaltungen:
- US-A- 6 067 969
- US-A1- 2002 139 111
- US-B1- 6 371 094

## Beschreibung

Die Erfindung betrifft eine Kraftstoffversorgungsanlage für eine Brennkraftmaschine gemäß den im Oberbegriff des Anspruchs 1 angegebenen Merkmalen.

Eine derartige Kraftstoffversorgungsanlage ist aus DE 197 34 493 Cl bekannt. Diese Kraftstoffversorgungsanlage ist mit einem Kraftstofftank für flüssigen Kraftstoff, von dem aus eine Kraftstoffzuleitung zu einer Einspritzvorrichtung führt, mit einer Verdampfungs- und Kondensierungseinrichtung für niedrig siedende Kraftstoffanteile, die mit dem Kraftstofftank verbunden ist, mit einem der Verdampfungs- und Kondensierungseinrichtung nachgeschalteten Zwischentank für das Kondensat, von dem aus eine Kondensatleitung zu einem die Zufuhr zu der Einspritzeinrichtung regelnden Steuerventil führt, und mit einer die in der Verdampfungsund Kondensierungseinrichtung anfallenden höher siedenden Restkraftstoffanteile abführenden Restkraftstoffrückleitung versehen. Die Restkraftstoffrückleitung mündet in einen Zusatztank, von dem aus eine Restkraftstoffzuleitung zu einem in der Kraftstoffzuleitung angeordneten Umschaltventil führt. Die Steuerung des Ventils ist derart, daß der Restkraftstoff aus der Restkraftstoffzuleitung in die zu der Einspritzeinrichtung führende Kraftstoffzuleitung wenigstens teilweise bei Vollast der Brennkraftmaschine zugeführt wird. Ein weileres Beispiel für eine solche Kraftstoff versorgungsanlage ist in US 6067969 gegeben.

Aufgrund der heute weltweit geforderten Einhaltung der gesetzlich festgeschriebenen Abgasemissionsgrenzwerte werden an Bord eines mit Verbrennungsmotoren betriebenen Kraftfahrzeugs eine Kraftstoffversorgungsanlage mit einer Kraftstoff-fraktionierungseinrichtung zur Herstellung von niedrig siedenden Kraftstoffanteilen benötigt, um die während des Betriebs des Kraftfahrzeuges entstehenden Schadstoffemissionen in der Kaltstart- und/oder Warmlaufphase zu reduzieren und den Schadstoffausstoß insgesamt zu vermindern. Solche Anlagen sind häufig apparativ relativ komplex und aufwendig konzipiert und benötigen daher ein großes Bauvolumen mit einem entsprechendem Baugewicht.

Aufgabe der Erfindung ist es daher, eine Kraftstoffversorgungsanlage für eine Brennkraftmaschine zur Verfügung zu stellen, die nur ein geringes Bauvolumen und ein geringes Baugewicht in Verbindung mit einer während der verschiedenen Betriebsphasen des Kraftfahrzeugs reduzierten Schadstoffemission aufweist.

Diese Aufgabe wird mit der Vorrichtung nach Anspruch 1 gelöst. Vorteilhafte Ausführungen der Erfindung sind Gegenstand der Unteransprüche und der Beschreibung.

Die Erfindung löst obengenannte Aufgabe, indem die Gasförderpumpe, der Elektromotor und die Kraftstoffpumpe in der Kraftstoffversorgungsanlage eine Pumpeneinheit bilden, wobei der Elektromotor derart eingebaut ist, daß er beide Pumpen antreiben kann. Gemäß einer besonders bevorzugten Ausführungsform der erfindungsgemäßen Kraftstoff-versorgungsanlage ist zwischen Kraftstoffpumpe und Elektromotor und/oder zwischen Elektromotor und Gasförderpumpe eine Kupplung vorgesehen. Eine sehr vorteilhafte Weiterbildung der Erfindung besteht gemäß Anspruch 2 darin, daß auf der Saug- und Druckseite der Kraftstoffpumpe mindestens ein Regelventil derart angeordnet ist, daß flüssiger Kraftstoff aus dem Kraftstofftank, auch als Hauptkraftstofftank bezeichnet, oder Kraftstoff mit niedrig siedenden Anteilen aus dem Zusatztank, auch als Startkraftstofftank bezeichnet, mit der Kraftstoffpumpe wahlweise förderbar ist. Erfindungsgemäß ist außerdem mittels Kraftstoffpumpe überschüssiger Kraftstoff mit niedrig siedenden Anteilen über eine Kraftstoffrückleitung in den Zusatztank rückführbar. Als ein weiterer Vorteil läßt sich auf diese Weise ein einmal gewonnener Startkraftstoff sparen, um ihn beispielsweise in Kaltstartsituationen zur Reduzierung der Abgasemissionen in kürzester Zeit zur Verfügung zu haben. Durch die deutliche Verminderung der Schadstoffemission, insbesondere bei der Emission von Kohlenwasserstoffen, resultiert daraus vorteilhafterweise zum einen eine Reduzierung des Edelmetallgehalts bei den Abgaskatalysatoren, zum anderen ein Wegfall der motornahen Katalysatoren, die aufgrund der hohen Temperaturen in diesem Bereich einer starken Alterung unterworfen wären.

Als ein weiteres wichtiges Merkmal ist die Pumpeneinheit der Kraftstoffversorgungsanlage in den Kraftstofftank eines Fahrzeugs eingebaut.

Die erfindungsgemäße Vorrichtung eignet sich aufgrund der genannten Vorteile für den Einsatz in allen mobilen Systemen, wie Personen- und Nutzfahrzeuge.

Die Erfindung wird nun anhand der beigefügten Zeichnung weiter beschrieben. In dieser zeigt in schematischer Darstellung als ein Beispiel:
- Fig. 1: eine bevorzugte Ausführungsform des Gesamtsystems einer Kraftstoffversorgungsanlage
- Fig. 2: den Betrieb einer Kraftstoffversorgungsanlage mit Hauptkraftstoff nach Abschluß des Warmlaufs bzw. beim Warmstart des Kraftfahrzeugs
- Fig. 3: eine Spülung der Kraftstoffpumpe mit Startkraftstoff vor dem Start des Verbrennungsmotors
- Fig. 4: den Betrieb einer Kraftstoffversorgungsanlage mit Startkraftstoff beim Kaltstart und Warmlauf des Kraftfahrzeugs
- Fig. 5: eine Erstbefüllung mit Startkraftstoff
- Fig. 6: den Betrieb der Gasförderpumpe

Fig. 1 umfaßt als Gesamtsystem einer Kraftstoffversorgungs-anlage die in den Fig. 2 bis 6 dargestellten Betriebsarten oder Funktionen der Anlage: Betrieb mit Hauptkraftstoff, Spülung mit Startkraftstoff, Betrieb mit Startkraftstoff, Erstbefüllung mit Startkraftstoff und den Betrieb der Gasförderpumpe, welche nachstehend erläutert werden. Das Gesamtsystem erlaubt vorteilhafterweise zum einen die Herstellung von Startkraftstoff und zum anderen gleichzeitig das Managen der Förderung von Hauptkraftstoff und Startkraftstoff. Fig. 1 zeigt eine Pumpeneinheit bestehend aus einer Kraftstoffpumpe 2, einem Elektromotor 3 und einer Gasförderpumpe 4. Zwischen Kraftstoffpumpe 2 und dem Elektromotor 3 ist eine Kupplung 7 bzw. zwischen Elektromotor 3 und Gasförderpumpe 4 ist eine Kupplung 8 vorgesehen. Die zwischen einem Ventil 5 und 6 angeordnete Kraftstoffpumpe 2 saugt Hauptkraftstoff aus dem Hauptkraftstofftank 1 an, bei entsprechender Ventilstellung 5. Über ein Ventil 6 gelangt der Hauptkraftstoff in die Hauptkraftstoffleitung 9 zum einem Einspritzventil 12. Zwischen Ventil 6 und dem Einspritzventil 12 befindet sich in der Hauptkraftstoffleitung 9 ein Kraftstoffdruckregler 11, wobei ausgehend von dem Kraftstoffdruckregler 11 eine Rücklaufleitung 14 zum Hauptkraftstofftank 1 vorgesehen ist. Zwischen Ventil 6 und dem Kraftstoffdruckregler 11 befindet sich in der Hauptkraftstoffleitung 9 noch ein zusätzliches Ventil 10.

Das Ventil 5 ist nun so eingestellt, daß die durch den Elektromotor 3 angetriebene Kraftstoffpumpe 2 Startkraftstoff aus einem Startkraftstofftank 13 ansaugt, welcher entweder über das Ventil 6 in die Hauptkraftstoffleitung 9 oder in die Startkraftstoffleitung 15 eingebracht werden kann. Zwischen Ventil 6 und dem Einspritzventil 12 befindet sich in der Startkraftstoffleitung 15 ein Kraftstoffdruckregler 17, wobei ausgehend von dem Kraftstoffdruckregler 17 eine Rücklaufleitung 18 zum Startkraftstofftank 13 vorgesehen ist. Zwischen Ventil 6 und dem Kraftstoffdruckregler 17 befindet sich ebenfalls ein zusätzliches Ventil 16.

Wie in Fig. 2 beispielhaft dargestellt, zeigt die Prinzipzeichnung den Betrieb einer Kraftstoffversorgungsanlage mit Hauptkraftstoff nach Abschluß des Warmlaufs bzw. beim Warmstart des Kraftfahrzeugs. Hierzu treibt der Elektromotor 3 über die geschlossene Kupplung 7 die Kraftstoffpumpe 2 an, wobei die Kupplung 8 offen ist. Ventil 5, insbesondere ein 3-Wege-Ventil, bevorzugt ein elektrisch betriebenes Magnetventil, ist so eingestellt, daß die Kraftstoffpumpe 2 Hauptkraftstoff aus dem Hauptkraftstoff-Fahrzeugtank 1 ansaugt. Über ein Ventil 6, insbesondere ein 3-WegeVentil, bevorzugt ein elektrisch betriebenes Magnetventil, gelangt der Hauptkraftstoff in die Hauptkraftstoffleitung 9 zum Einspritzventil 12, das die Einspritzung in den nicht näher dargestellten Verbrennungsmotor steuert. Statt eines Einspritzventils mit seitlichem Rückschlagventil kann auch ein lanzenförmiger Kraftstoffverteiler mit in die Lanze integriertem Rückschlagventil vorgesehen sein. Ein Kraftstoffdruckregler 11 reguliert den Einspritzdruck in den Verbrennungsmotor. Zwischen Ventil 6 und dem Kraftstoffdruckregler 11 befindet sich in der Hauptkraftstoffleitung ein zusätzliches Ventil 10, bevorzugt ein Rückschlagventil.

Fig. 3 beschreibt schematisch eine Spülung der Kraftstoffpumpe 2 mit Startkraftstoff vor dem Starten des noch kalten Verbrennungsmotors. In der Kraftstoffpumpe 2 befindet sich ein Totvolumen, das mit Hauptkraftstoff aus dem letzten Abstellvorgang des Fahrzeugs gefüllt ist. Um jedoch den Verbrennungsmotor gleich zu Beginn des Starts mit reinem Startkraftstoff versorgen zu können, ist eine Spülung mit Startkraftstoff erforderlich. Hierzu treibt der Elektromotor 3 über die geschlossene Kupplung 7 die Kraftstoffpumpe 2 an. Kupplung 8 ist bei diesem Vorgang offen. Das Ventil 5 ist so eingestellt, daß die Kraftstoffpumpe 2 Startkraftstoff aus dem Startkraftstofftank 13 ansaugt und über ein Ventil 6 in die Hauptkraftstoffleitung 9 fördert. Der Startkraftstoff gelangt über einen Kraftstoffdruckregler 11 und eine Kraftstoffrücklaufleitung 14 in den Hauptkraftstofftank 1. Das Einspritzventil 12 für den Verbrennungsmotor bleibt bei diesem Vorgang noch geschlossen. Nach kurzer Zeit wird Ventil 6 derart umgeschaltet, daß der Startkraftstoff in die Startkraftstoffleitung 15, dargestellt in Fig. 4, gelangt. Zwischen Ventil 6 und einem Kraftstoffdruckregler 17 befindet sich in der Startkraftstoffleitung 15 noch ein zusätzliches Ventil 16, bevorzugt ein Rückschlagventil. Der kalte Verbrennungsmotor kann jetzt gestartet werden. Beim Kaltstart und Warmlauf des Motors erfolgt der Betrieb mit Startkraftstoff.
Nachdem die Spülung mit Startkraftstoff entsprechend Fig. 3 erfolgt ist, wird das Ventil 6, wie in Fig. 4 gezeigt, so eingestellt, daß der überschüssige Startkraftstoff über den Kraftstoffdruckregler 17 und eine Startkraftstoffrücklauf-leitung 18 zurück in den Startkraftstofftank 13 gelangt. Dies spart in äußerst vorteilhafterweise Startkraftstoff. Nach Abschluß des Warmlaufs wird in den Betrieb mit Hauptkraftstoff umgeschaltet, wie dies in Fig. 2 beschrieben ist.

Die Erstbefüllung mit Startkraftstoff erfolgt, wie in Fig. 5 gezeigt, bei Erstbetriebnahme oder nach einer Reparatur, da sich in dieser Situation noch kein Startkraftstoff im Startkraftstofftank 13 und in der Starkraftstoffleitung 15 befindet. Damit trotzdem bereits der erste Start mit Startkraftstoff erfolgen und die Startkraftstoffleitung 15 gefüllt werden kann, wird eine kleine Menge Startkraftstoff in den Hauptkraftstofftank 1 eingefüllt. Der Elektromotor 3 treibt über die geschlossene Kupplung 7 die Kraftstoffpumpe 2 an. Die Kupplung 8 ist hierbei geöffnet. Ventil 5 ist dabei so eingestellt, daß die Kraftstoffpumpe 2 Startkraftstoff aus dem Hauptkraftstofftank 1 ansaugt. Über das Ventil 6 gelangt der Startkraftstoff in die Startkraftstoffleitung 15 zum Einspritzventil 12 des Verbrennungsmotors. Der Verbrennungsmotor kann jetzt gestartet werden. Über den Kraftstoffregler 17 und der Startkraftstoffrückleitung 18 gelangt der überschüssige Startkraftstoff zurück in den Startkraftstofftank 13 und füllt diesen auf. Wird während des Warmlaufs vom Füllstandsmesser 19 im Startkraftstofftank der obere Grenzwert angezeigt, so wird das Ventil 5 in der Weise umgeschaltet, daß die Kraftstoffpumpe 2 jetzt Startkraftstoff aus dem Startkraftstofftank ansaugt, wie in Fig. 4 gezeigt, bis der Warmlauf abgeschlossen ist. Danach kann der Hauptkraftstofftank 1 mit Hauptkraftstoff gefüllt werden.

Nach Abschluß des Warmlaufs muß durch den Betrieb der Gasförderpumpe 4 der Kraftstofffraktionierungseinheit der verbrauchte Startkraftstoff wieder ergänzt werden. Dies ist in Fig. 6 schematisch dargestellt. Dabei wird während des Betriebs mit Hauptkraftstoff die Kupplung 8 geschlossen, so daß auch die Gasförderpumpe 4 angetrieben wird. Diese saugt Luft und Kraftstoffdampf aus dem Hauptkraftstofftank 1 ab und komprimiert das Gemisch. In einem nachfolgenden Wärmetauscher 20 kühlt das Gemisch ab, so daß die Kraftstoffanteile kondensieren. Die verbliebene Luft fördert das Kraftstoffkondensat in den Startkraftstofftank 13, wird nach dem Druckentlastungsventil 21 auf Umgebungsdruck entspannt und gelangt über ein Verteilerrohr wieder in den Hauptkraftstofftank 1. Beim Aufsteigen der Luftblasen reichern sich diese mit der niedriger siedenden Kraftstoffkomponente an. Der Kreislauf beginnt erneut. Zeigt der Füllstandsmesser 19 während der Fraktionierung den oberen Grenzwert an, wird durch Öffnen der Kupplung 8 die Fraktionierung beendet. Sollte vor Erreichen des oberen Grenzwerts zwischenzeitlich der Verbrennungsmotor abgestellt werden, bedeutet dies ein gleichzeitiges Abstellen der Kraftstoffpumpe 2. Damit die Fraktionierung trotzdem bis zum Erreichen der oberen Füllstandsmarke fortführbar ist, kann die Kupplung 7 geöffnet werden und zu Ende fraktioniert werden.

Bisher bekannte Lösungen beschreiben einen Kraftstoffkreislauf eines Fahrzeugs mit einem zusätzlichen Startkraftstoffkreislauf zur Emissionsverminderung insbesondere in der Kaltstartphase. Dabei erfolgt die Förderung des Hauptkraftstoffs getrennt von der Förderung des Startkraftstoffs. Dies impliziert zwei getrennte Antriebe für die jeweiligen Pumpen der beiden getrennten Systeme.

Entsprechend dem vorliegenden Erfindungsgedanken ergeben sich durch das Zusammenfassen der Kraftstoffversorgungseinheit, enthaltend eine Pumpeneinheit und einen Startkraftstofftank - welche in den Hauptkraftstofftank einer Brennkraftmaschine integriert sind- zu einer Baueinheit, vorteilhafterweise zum einen eine Reduktion des Volumens einer solchen Kraftstoffversorgungseinheit wie auch ein wesentlich geringerer Bauaufwand, zum anderen entfällt durch die Verwendung des Elektromotors als Antrieb für beide Pumpensysteme - Kraftstoffpumpe und Gasförderpumpe- ein zusätzlicher Antrieb, wie es im Falle eines getrennten Betriebes beider Systeme notwendig gewesen wäre. Der Wegfall des zusätzlichen Antriebs führt daher zu einer Kostenreduktion bei der Herstellung des Bauteils. Ferner läßt sich im Falle einer Wartung der Kraftstoffversorgungseinheit diese ohne großen Aufwand aus dem Kraftstoffbehälter ausbauen. Durch die Kapselung der Pumpeneinheit ergibt sich weiterhin eine gedämpfte Geräuschentwicklung. Außerdem läßt sich die so gestaltete Kraftstoffversorgungseinheit problemlos in jeden Kraftstoffbehälter integrieren, ohne daß der jeweilige Kraftstoffbehälter daran angepaßt werden muß. Dies verkürzt die Enzwicklungszeiten erheblich und erspart die Kosten der Anpassung an den jeweiligen Kraftstoffbehälter eines Fahrzeugs. Die Erfindung erlaubt außerdem bei Erstinbetriebnahme eines Fahrzeugs mittels einer Pumpe (der Kraftstoffpumpe 2) durch entsprechendes Schalten der Ventile 5 und 6 die sofortige Befüllung des Hauptkraftstofftanks mit Startkraftstoff. Dies trägt an dieser Stelle wiederum zur Emissionsverminderung bei.

Die Arbeitsweise der Kraftstofffraktionierungseinheit beruht auf dem Gedanken der Schleppgasfraktionierung und ist in der Patentschrift DE 199 27 177 C1 ausführlich beschrieben.

## Patentansprüche

1. Kraftstoffversorgungsanlage für eine Brennkraftmaschine mit einem Kraftstofftank für flüssigen Kraftstoff, von dem aus eine Kraftstoffzuleitung zu einer Einspritzvorrichtung führt, mit einer Fraktionierungseinrichtung zur Abtrennung niedrig siedender Kraftstoffanteile, enthaltend eine Funktions-und eine Speichereinheit, wobei die Funktionseinheit eine Gasförderpumpe (4) und einen Elektromotor (3) und die Speichereinheit einen Zusatztank für die niedrig siedenden Kraftstoffanteile umfasst, und mit einer Kraftstoffpumpe,
**dadurch gekennzeichnet,**
**daß** die Gasförderpumpe (4), der Elektromotor (3) und die Kraftstoffpumpe (2) eine Pumpeneinheit bilden, wobei der Elektromotor (3) derart eingebaut ist, daß er beide Pumpen antreiben kann.

2. Kraftstoffversorgungsanlage nach Anspruch 1,
**dadurch gekennzeichnet,**
**daß** auf der Saug- und Druckseite der Kraftstoffpumpe mindestens ein Regelventil derart angeordnet ist, daß flüssiger Kraftstoff aus dem Kraftstofftank oder Kraftstoff mit niedrig siedenden Anteilen aus dem Zusatztank mit der Kraftstoffpumpe wahlweise förderbar ist.

3. Kraftstoffversorgungsanlage nach Anspruch 1,
**dadurch gekennzeichnet,**
**daß** die Pumpeneinheit in den Kraftstofftank eines Fahrzeugs eingebaut ist.

4. Kraftstoffversorgungsanlage nach Anspruch 2,
**dadurch gekennzeichnet,**
**daß** überschüssiger Kraftstoff mit niedrig siedenden Anteilen mittels Kraftstoffpumpe über eine Kraftstoffrückleitung in den Zusatztank rückführbar ist.

5. Kraftstoffversorgungsanlage nach Anspruch 1,
**dadurch gekennzeichnet,**
**daß** zwischen Kraftstoffpumpe und Elektromotor und/oder zwischen Elektromotor und Gasförderpumpe eine Kupplung vorgesehen ist.

6. Kraftstoffversorgungsanlage nach Anspruch 2,
**dadurch gekennzeichnet,**
**daß** bei Erstinbetriebnahme oder Reparatur eines Kraftfahrzeugs über eine entsprechende Ansteuerung der Regelventile mittels Kraftstoffpumpe eine Erstbefüllung des Zusatztanks mit Startkraftstoff aus dem Kraftstofftank durchführbar ist.

## Claims

1. Fuel supply system for an internal combustion engine, with a fuel tank for liquid fuel, from where a fuel supply line leads to an injection device, with a fractionation device for separating low-boiling fuel components, comprising a function unit and a storage unit, wherein the function unit comprises a gas supply pump (4) and an electric motor (3) and the storage unit comprises an auxiliary tank for low-boiling fuel components, and with a fuel pump,
**characterised in that**
the gas supply pump (4), the electric motor (3) and the fuel pump (12) form a pump unit, the electric motor (3) being installed such that is can drive both pumps.

2. Fuel supply system according to claim 1,
**characterised in that**
on the suction side and the discharge side of the fuel pump at least one control valve is arranged such that the fuel pump can optionally deliver liquid fuel from the fuel tank or fuel with low-boiling components from the auxiliary tank.

3. Fuel supply system according to claim 1,
**characterised in that**
the pump unit is installed into the fuel tank of a vehicle.

4. Fuel supply system according to claim 2,
**characterised in that**
surplus fuel with low-boiling components can be returned by means of the fuel pump into the auxiliary tank via a fuel return line.

5. Fuel supply system according to claim 1,
**characterised in that**
a clutch is provided between the fuel pump and the electric motor and/or between the electric motor and the gas supply pump.

6. Fuel supply system according to claim 2,
**characterised in that**
in the initial start-up of the repair of a motor vehicle, an initial filling of the auxiliary tank with starting fuel from the fuel tank is possible by means of the fuel pump by way of a suitable selection of the control valves.

## Revendications

1. Installation d'alimentation en carburant conçu pour un moteur à combustion interne doté d'un réservoir de carburant pour du carburant liquide, à partir duquel une conduite de carburant conduit vers un dispositif d'injection, d'un dispositif de fractionnement pour séparer des fractions de carburant à point d'ébullition bas, comprenant une unité fonctionnelle et de mémoire, l'unité de mémoire comportant une pompe de refoulement des gaz (4) et un moteur électrique (3) et l'unité de mémoire comprenant un réservoir supplémentaire pour les fractions de carburant à point d'ébullition bas, **caractérisée en ce que** la pompe de refoulement des gaz (4), le moteur électrique (3) et la pompe à carburant forment un ensemble pompe, le moteur électrique (3) étant conçu de telle manière qu'il puisse entraîner les deux pompes.

2. Installation d'alimentation en carburant selon la revendication 1, **caractérisée en ce que** sur le côté d'aspiration et de pression de la pompe à carburant au moins une soupape de réglage est disposée de telle sorte que le carburant liquide puisse être déplacé à volonté à partir du réservoir de carburant ou le carburant avec des fractions à point d'ébullition bas à partir du réservoir supplémentaire par la pompe à carburant.

3. Installation d'alimentation en carburant selon la revendication 1, **caractérisée en ce que** l'ensemble pompe est monté dans le réservoir de carburant d'un véhicule.

4. Installation d'alimentation en carburant selon la revendication 2, **caractérisée en ce que** l'excédent de carburant avec des fractions à point d'ébullition bas peut être renvoyé au moyen de la pompe à carburant par une conduite de retour de carburant dans le réservoir supplémentaire.

5. Installation d'alimentation en carburant selon la revendication 1, **caractérisée en ce que** entre la pompe à carburant et le moteur électrique et / ou entre le moteur électrique et la pompe de refoulement des gaz est prévu un accouplement.

6. Installation d'alimentation en carburant selon la revendication 2, **caractérisée en ce que** lors de la première mise en service ou lors de la réparation d'un véhicule, il est possible d'effectuer un premier remplissage du réservoir supplémentaire de carburant de démarrage à partir du réservoir de carburant par une commande adéquate de la soupape de réglage au moyen de la pompe à carburant.
